# EUROPÄISCHE PATENTSCHRIFT

(11) **EP 0 523 322 B1**
(45) Veröffentlichungstag und Bekanntmachung des Hinweises auf die Patenterteilung: **08.05.1996**
(21) Anmeldenummer: 92105012.6
(22) Anmeldetag: 23.03.1992
(51) Int. Cl.: H01J 29/98, H04N 9/29, H01J 29/00

(54) **Kompensation des elektrischen Wechselfeldes an der Frontfläche von Kathodenstrahl-Bildröhren**
Compensation of the electrical alternating field at the face of cathode ray picture tubes
Compensation du champ alternant sur le front de tubes images à rayons cathodiques

(30) Priorität: 16.07.1991 DE 4123565
(43) Veröffentlichungstag der Anmeldung: 20.01.1993
(73) Patentinhaber: TANDBERG DATA A/S, N-0808 Oslo 8 (NO)
(72) Erfinder: Moen, Tor H., N-0491 Oslo (NO)
(74) Vertreter: Goddar, Heinz J., Dr.

(56) Entgegenhaltungen:
- EP-A- 0 235 863
- EP-A- 0 498 589
- EP-A- 0 500 349
- DE-A- 2 163 772
- US-A- 4 207 493

## Beschreibung

Die Erfindung betrifft ein Verfahren zum Kompensieren des elektrischen Wechselfeldes an der Frontfläche von Kathodenstrahl-Bildröhren, welchen von einem Hochspannungsgenerator eine Hochspannung mit einem Anteil an Wechselspannung über einen EHT-Hochspannungsanschluß zugeführt wird, sowie eine Vorrichtung, die zum Durchführen des Verfahrens geeignet ist.

In vielen Ländern bestehen Schutzvorschriften und Empfehlungen für Benutzer von Kathodenstrahl-Bildröhren, die beispielsweise in Fernsehgeräten und Videogeräten oder als Datenendgeräte und Monitore bei Datenverarbeitungseinrichtungen verwendet werden, dahingehend, daß bei diesen Bildröhren das elektrische Wechselfeld außerhalb des Gerätes einen bestimmten Grenzwert nicht überschreiten darf. In 30 cm Entfernung von der Frontfläche der Bildröhre sollen dabei im Frequenzbereich von 2 kHz bis 400 kHz nicht mehr als 1 V/m, im Frequenzbereich von 5 Hz bis 2 kHz nicht mehr als 10 V/m gemessen werden. Wenn keine besonderen Maßnahmen getroffen werden, um das elektrische Feld zu kompensieren oder zumindest abzuschwächen, kann die in diesem Bereich erfaßte Feldstärke immerhin einige 10 V/m betragen.

Es ist bekannt, das elektrische Wechselfeld abzuschwächen, indem man eine Glasplatte vor die Frontfläche der Bildröhre bringt, die mit einer niederohmigen Schicht überzogen ist, über welche die durch das Wechselfeld auftretenden Ladungen abfließen, so daß dieses in seiner Wirkung weitgehend aufgehoben ist. Durch einer derartige vorgesetzte Glasplatte, die im übrigen einen nicht unbeträchtlichen Kostenfaktor darstellt, wird die Bildqualität allerdings herabgesetzt.

Grundsätzlich ist es auch möglich, die interne Wechselspannung der Bildröhre, die für das elektrische Wechselfeld verantwortlich ist, abzuschwächen. Dabei rühren die Hochfrequenzanteile dieser Wechselspannung von der Ablenkfrequenz und ihren Harmonischen her, insbesondere von der kapazitiven Kopplung mit dem Gleichrichter für den Hochspannungsgenerator, im folgenden auch als EHT-Generator bezeichnet, und von der kapazitiven Kopplung der Ablenkerspulen, Niederfrequenzanteile werden von Stromschwankungen in der Bildröhre und der inneren Impedanz im EHT-Generator verursacht. Diese Frequenzen können zwar mittels eines Kondensators entkoppelt werden, jedoch ist dieses unpraktikabel, wenn die Stärke des elektrischen Wechselfeldes den geringen geforderten Grenzwert von 1 V/m bei 30 cm Entfernung vor der Bildröhre nicht überschreiten darf, da dazu ein großer externer Kondensator erforderlich wäre.

Aus der EP-A 0 498 589 ist ein Verfahren und eine Vorrichtung zum Vermindern des Wechselstromfeldes, das von einer Kathodenstrahlröhre in deren Umgebung erzeugt wird, beschrieben. Dabei wird auf die Anode der Kathodenstrahlröhre eine Spannung mit entgegengesetzter Polarität aufgegeben, die das Wechselstromfeld kompensieren soll. Mit diesem Verfahren kann jedoch nur ein Teil der Einflüsse, auf denen das Wechselstromfeld in der Umgebung der Kathodenstrahlröhre basiert, weitgehend ausgeschaltet werden.

Die EP-A 0 500 349 beansprucht unter anderem die Priorität vom 5.4.1991 (JP-73 236/91), welche die Figuren 1 bis 8, 17, 18 und die entsprechenden Beschreibungsteile dieses nachveröffentlichten Dokumentes betrifft. Aus der EP-A 0 500 349 ist insoweit ein Verfahren und eine Vorrichtung zum Kompensieren des elektrischen Wechselfeldes an der Frontfläche von Kathodenstrahl-Bildröhren bekannt, welchen von einem Hochspannungsgenerator eine Hochspannung mit einem Anteil an Wechselspannung über einen EHT-Hochspannungsanschluß zugeführt wird, wobei die Wechselspannung auf der Verbindungsleitung zwischen Hochspannungsgenerator und EHT-Hochspannungsanschluß abgetastet wird, die Wechselspannung verstärkt und invertiert wird und die so invertierte Wechselspannung auf wenigstens eine in unmittelbarer Umgebung der Bildröhre vorgesehene externe Elektrode aufgegeben wird. Diese Schaltung ist allerdings nicht universell an verschiedene Elektroden anpaßbar, die für verschiedene Kathodenstrahl-Bildröhren zur optimalen Kompensation wünschenswert sind.

Aufgabe der Erfindung ist es daher, ein Verfahren bereitzustellen, das auf einfache und wirksame Weise für eine Kompensation des elektrischen Wechselfeldes an der Frontfläche von Kathodenstrahl-Bildröhren sorgt, sowie eine Vorrichtung zu schaffen, mit der das elektrischen Wechselfeld kompensiert werden kann und die insbesondere zum Durchführen des Verfahrens geeignet ist.

Diese Aufgabe wird durch ein Verfahren nach Anspruch 1 bzw. eine Vorrichtung nach Anspruch 2 gelöst.

Nach diesem Verfahren, bzw. mit dieser Vorrichtung kann eine ausreichende Kompensation des elektrischen Wechselfeldes erreicht werden. Diese Kompensation beruht auf zwei Effekten, nämlich einerseits, daß die interne Wechselspannung reduziert wird, andererseits, daß das von der verbleibenden internen Wechselspannung erzeugte elektrische Wechselfeld durch lineare Superposition mit dem Feld der invertierten Wechselspannung abgeschwächt wird. Beide Effekte zusammen bewirken die erwünschte Kompensation des elektrischen Wechselfedes.

Nach der Erfindung ist die Verstärkung des Invertierverstärkers regelbar, so daß eine optimale Anpassung für die jeweilige Bildröhre und externe Elektrode möglich ist.

Zweckmäßigerweise ist die externe Elektrode bzw. sind die externen Elektroden außerhalb der Frontfläche der Kathodenstrahl-Bildröhre angeordnet.

Es ist vorteilhaft, wenn die externe(n) Elektrode(n) die Frontfläche der Kathodenstrahl-Bildröhre wenigstens teilweise umgibt/umgeben. Damit kann erreicht werden, daß die invertierte Wechselspannung ein ebenfalls die Frontfläche der Kathodenstrahl-Bildröhre gleichmäßig überdeckendes Wechselfeld erzeugt, so daß eine Kompensation optimal möglich ist.

Für die Ausbildung der externen Elektrode sind unterschiedliche Möglichkeiten denkbar, wobei jede der im folgenden genannten Ausbildungsformen einzeln oder in Kombination mit anderen verwendet werden kann.

Die externe Elektrode kann beispielsweise eine außerhalb der Frontfläche der Kathodenstrahl-Bildröhre angeordnete Ringelektrode sein. Hier wird ein separates Bauteil benötigt, was jedoch den Vorteil hat, daß die Ausbildung des invertierenden Feldes wie gewünscht beeinflußt werden kann.

Auch kann als externe Elektrode ein die Kathodenstrahl-Bildröhre umgebendes Einfaßband verwendet werden. Dieses Einfaßband ist ohnehin vorhanden, so daß außer den erforderlichen Zuleitungen keine weiteren baulichen Maßnahmen an der Kathodenstrahl-Bildröhre zu treffen sind.

Denselben Vorteil bietet es, wenn als externe Elektrode der Aquadag-Bereich der Kathodenstrahl-Bildröhre benutzt wird.

Dieser Aquadag-Bereich besteht üblicherweise aus einer kolloiden Graphit-Wasser-Dispersion, die elektrisch leitende Eigenschaften hat.

Je nach Ausbildung der Elektrode und je nach Art der verwendeten Elektrode ist es erforderlich, den Wechselspannungsanteil, der an dem EHT-Hochspannungsanschluß abgenommen wird, unterschiedlich zu verstärken. Wenn beispielsweise eine Außenelektrode als externe Elektrode verwendet wird, beruht der Kompensationseffekt hauptsächlich auf der Überlagerung des aus der invertierten Wechselspannung erzeugten Feldes, der Anteil der Kompensation, der auf die Reduktion der internen elektrischen Wechselspannung zurückzuführen ist, ist vergleichsweise gering. Daher ist eine große Verstärkung der Wechselspannung erforderlich, um das zur Kompensation nötige große elektrische Wechselfeld erzeugen zu können.

Zum Abtasten bzw. Abnehmen der Wechselspannung ist eine die Verbindungsleitung zwischen Hochspannungsgenerator und EHT-Hochspannungsanschluß zumindest teilweise umgebende metallische Hülse, insbesondere eine Kupferhülse vorgesehen.

Nach einer weiteren bevorzugten Ausführungsform der vorliegenden Erfindung, die besonders dann geeignet ist, wenn als externe Elektrode der Aquadag-Bereich vorgesehen ist, kann in der Verbindungsleitung zwischen Hochspannungsgenerator und EHT-Anschluß ein Tiefpaßfilter angeordnet sein, dessen Ausgang über eine Kapazität mit dem Eingang des Invertierverstärkers verbunden ist, wobei ein Ausgang des Invertierverstärkers an den Ausgang des Tiefpaßfilters rückgeführt ist.

Im folgenden soll die Erfindung lediglich beispielhaft anhand der beigefügten Zeichnungen näher erläutert werden. Dabei zeigt:
- Fig. 1: eine schematische Darstellung einer ersten Ausführungsform einer Vorrichtung gemäß der vorliegenden Erfindung mit einer Kathodenstrahl-Bildröhre;
- Fig. 2: eine Anordnung ähnlich der aus Fig. 1, wobei eine Abtastvorrichtung ebenfalls schematisch dargestellt ist;
- Fig. 3: eine schematische Darstellung einer zweiten Ausführungsform einer Vorrichtung gemäß der vorliegenden Erfindung mit einer Kathodenstrahl-Bildröhre; und
- Fig. 4: eine schematische Darstellung einer dritten Ausführungsform einer Vorrichtung gemäß der vorliegenden Erfindung mit einer Kathodenstrahl-Bildröhre.

In Fig. 1 ist eine handelsübliche Kathodenstrahl-Bildröhre 1 dargestellt. Diese weist einen Hochspannungsanschluß, den sogenannten EHT-Anschluß 10 auf, durch den eine interne elektrische Wechselspannung aus dem Inneren der Bildröhre 1 hinausgeführt wird. Für die Bildröhre 1 ist weiterhin ein Hochspannungsgenerator 2 vorgesehen, der direkt mit dem EHT-Anschluß 10 verbunden ist. Auf die Verbindungsleitung 5 zwischen Hochspannungsgenerator 2 und EHT-Anschluß 10 ist ein Anschluß eines Kondensators 4 gelegt. Die so an dem EHT-Anschluß 10 abgegriffene Spannung wird damit über den Kondensator 4, der lediglich den Wechselspannungsanteil durchläßt, einem Invertierverstärker 3 zugeführt. Sowohl der Hochspannungsgenerator 2 als auch der Invertierverstärker 3 sind geerdet. Die Ausgangsgröße des Invertierverstärkers 3 wird einer Ringelektrode 12 zugeführt, die die Frontfläche 11 der Bildröhre 1 umgibt. Die Ringelektrode 12 ist dabei so angeordnet, daß sie außerhalb des Bildfeldes der Bildröhre liegt.

Über eine derartige, die Frontfläche 11 der Bildröhre 1 umgebende äußere Elektrode 12 kann vorteilhaft der hochfrequente Anteil der Wechselspannung kompensiert werden. Dabei ist die Amplitude der Wechselspannung nicht sehr hoch, sie hat beispielsweise peak-peak-Werte von etwa 35V.

Es gibt unterschiedliche Möglichkeiten, den erforderlichen Wechselspannungsanteil abzunehmen, der dann dem Invertierverstärker 3 zuzuführen ist. Es muß dies aber immer auf der Verbindungsleitung 5 zwischen Hochspannungsgenerator 2 und EHT-Anschluß 10 erfolgen.

Ein Beispiel für eine Abtastvorrichtung, die zu diesem Zweck ausgelegt ist, zeigt Fig. 2 für die Anordnung gemäß Fig. 1. Um die Verbindungsleitung 5 zwischen Hochspannungsgenerator 2 und EHT-Anschluß 10 ist eine Kupferhülse 6 gelegt. Die Darstellung in der Figur ist dabei nur schematisch und gibt nicht die wahren Größenverhältnisse wieder. An der Außenseite der Kupferhülse 6 ist eine Leitung 7 vorgesehen, die zum Invertierverstärker 3 führt. Der schaltungstechnische Aufbau entspricht ansonsten dem der Fig. 1.

Bei vielen Bildröhren zeigt sich neben der schon erwähnten hochfrequenten Wechselspannung ein niederfrequenter Anteil, der indirekt auf das Vorhandensein des Aquadag-Bereiches zurückzuführen ist. Es bildet sich nämlich zwischen der EHT-Elektrode 10 und dem Aquadag-Bereich 14 eine Kapazität aus, durch welche interne Stromschwankungen aus der Bildröhre ausgetragen werden. Auch diese Anteile können erfindungsgemäß kompensiert werden.

Fig. 3 zeigt eine Anordnung aus Bildröhre 1, Hochspannungsgenerator 3, Invertierverstärker 3 und Kondensator 4, die im wesentlichen derjenigen der Fig. 1 entspricht. In ihrem der Frontfläche 11 abgewandten Bereich ist die Bildröhre 1 mit einem Aquadag-Bereich 14 versehen. Auf der Verbindungsleitung 5 wird, wie zuvor beschrieben, der Wechselspannungsanteil der Hochspannung abgegriffen oder abgetastet und einerseits über die Leitung A auf die Ringelektrode 12 und weiterhin über eine Leitung C direkt auf den Aquadag-Bereich 14 gegeben.

Die Spannungsschwankungen im Zusammenhang mit dem Aquadag-Bereich stellen den niederfrequenten Anteil der störenden Wechselspannungen dar, deren Amplitude jedoch vergleichsweise groß ist. Der peak-peak-Wert kann dabei bis zu 100V betragen.

Wie in Fig. 4 gezeigt, besteht eine Möglichkeit darin, ein Tiefpaßfilter 8 aus geeignet abgestimmtem Widerstand und Kapazität in die Verbindungsleitung 5 zwischen Hochspannungsgenerator 2 und EHT-Anschluß 10 der Bildröhre 1 zu schalten. Der Ausgang des Tiefpaßfilters führt über eine Kapazität 4 zu dem Eingang des Invertierverstärkers 3. Ein Ausgang des Invertierverstärkers 3 ist dann wiederum an den Ausgang des Tiefpaßfilters 8 zurückgeführt. Ein zweiter Ausgang ist, wie zuvor, mit dem Aquadag-Bereich 14 verbunden.

Grundsätzlich kann die Ausgangsgröße über eine Leitung dem Einfaßband 13 zugeführt werden, das ähnlich wie die Außenelektrode 12 um die Frontfläche 11 der Bildröhre 1 herum angeordnet ist.

Alle diese Maßnahmen können einzeln oder auch in beliebiger Kombination miteinander zur Anwendung kommen. Welche Möglichkeit tatsächlich realisiert wird, hängt weitgehend davon ab, bei welchem Bildröhren-Typ die Kompensation stattfinden soll. Dabei können unterschiedliche Lösungen gewählt werden, abhängig davon, ob eine Monochrom-Röhre oder eine Farbbildröhre vorliegt, die Größe der Frontfläche spielt ebenso eine Rolle wie die innere Konstruktion der Bildröhre. Unterschiedliche Lösungen können sich ergeben, jenachdem, ob das technische oder das wirtschaftliche Optimum angestrebt wird.

Beispielsweise hat es sich gezeigt, daß es bei 14"-Monochrom-Bildröhren wegen der speziellen Art der Erdung des Aquadag-Bereiches nicht möglich ist, auf diesen irgendein Signal zu geben. Hier hat es sich als zweckmäßig erwiesen, eine die Frontfläche umgebende Ringelektrode zur Kompensation zu verwenden. Hingegen hat man bei gleich bemessenen Farbbildröhren gute Ergebnisse durch Verwendung eines geeignet dimensionierten Tiefpaßfilters und Aufgeben einer niederfrequenten Wechselspannung auf den Aquadag-Bereich wie oben beschrieben gute Ergebnisse erzielt.

### Bezugszeichenliste

- 1: Kathodenstrahl-Bildröhre
- 2: Hochspannungsgenerator
- 3: Invertierverstärker
- 4: Kondensator
- 5: Verbindungsleitung
- 6: Kupferhülse
- 7: Leitung
- 8: Tiefpaßfilter

- 10: EHT-Anschluß
- 11: Frontfläche
- 12: Ringelektrode
- 13: Einfaßband
- 14: Aquadag-Bereich

## Patentansprüche

1. Verfahren zum Kompensieren des elektrischen Wechselfeldes an der Frontfläche von Kathodenstrahl-Bildröhren, welchen von einem Hochspannungsgenerator eine Hochspannung mit einem Anteil an Wechselspannung über einen EHT-Hochspannungsanschluß zugeführt wird, wobei die Wechselspannung auf der Verbindungsleitung zwischen Hochspannungsgenerator und EHT-Hochspannungsanschluß abgetastet wird, die Wechselspannung in einem Invertierverstärker mit regelbarer Verstärkung verstärkt und invertiert wird und die verstärkte, invertierte Wechsespannung auf wenigstens eine in unmittelbarer Umgebung der Bildröhre vorgesehene externe Elektrode aufgegeben wird, wobei die Verstärkung der Wechselspannung an die für die Kathodenstrahl-Bildröhre verwendete externe Elektrode anpaßbar ist.

2. Vorrichtung zum Kompensieren des elektrischen Wechselfeldes an der Frontfläche von Kathodenstrahl-Bildröhren, welchen von einem Hochspannungsgenerator eine Hochspannung mit einem Anteil an Wechselspannung über einen EHT-Hochspannungsanschluß zugeführt wird, insbesondere zum Durchführen des Verfahrens nach Anspruch 1, mit einer Invertierverstärkerschaltung (3) für Wechselspannung mit einem Eingang für die auf der Verbindungsleitung (5) zwischen Hochspannungsgenerator (2) und EHT-Hochspannungsanschluß (10) abgenommene Wechselspannung und mit einer regelbaren Verstärkung, wobei in unmittelbarer Umgebung der Bildröhre (1) wenigstens eine externe Elektrode (12, 13, 14) vorgesehen ist, an welcher die invertierte Wechselspannung mit angepaßt eingestellter Verstärkung anliegt.

3. Vorrichtung nach Anspruch 2, dadurch gekennzeichnet, daß die externe(n) Elektrode(n) (12, 13, 14) außerhalb der Frontfläche (11) der Bildröhre (1) angeordnet ist/sind.

4. Vorrichtung nach Anspruch 2 oder 3, dadurch gekennzeichnet, daß die externe(n) Elektrode(n) (12, 13, 14) die Frontfläche (11) der Bildröhre (1) wenigstens teilweise umgibt/umgeben.

5. Vorrichtung nach einem der Ansprüche 2 bis 4, dadurch gekennzeichnet, daß wenigstens eine der externen Elektroden eine außerhalb der Frontfläche (11) der Bildröhre (1) angeordnete Ringelektrode (12) ist.

6. Vorrichtung nach einem der Ansprüche 2 bis 4, dadurch gekennzeichnet, daß wenigstens eine der externen Elektroden ein die Bildröhre (1) umgebendes Einfaßband (13) ist.

7. Vorrichtung nach einem der Ansprüche 2 bis 4, dadurch gekennzeichnet, daß wenigstens eine der externen Elektroden der Aquadag-Bereich (14) der Bildröhre (1) ist.

8. Vorrichtung nach einem der vorangehenden Ansprüche, dadurch gekennzeichnet, daß eine die Verbindungsleitung (5) zwischen Hochspannungsgenerator (2) und EHT-Hochspannungsanschluß (10) zumindest teilweise umgebende metallische Hülse (6), insbesondere eine Kupferhülse, zum Abtasten bzw. Abnehmen der Wechselspannung vorgesehen ist.

9. Vorrichtung nach einem der vorangehenden Ansprüche, dadurch gekennzeichnet, daß in der Verbindungsleitung (5) zwischen Hochspannungsgenerator (2) und EHT-Hochspannungsanschluß (10) ein Tiefpaßfilter (8) angeordnet ist, dessen Ausgang über eine Kapazität (4) mit dem Eingang der Invertierverstärkerschaltung (3) verbunden ist, wobei ein Ausgang der Invertierverstärkerschaltung (3) an den Ausgang des Tiefpaßfilters (8) rückgeführt ist.

## Claims

1. A method for compensating the electrical alternating field at the face of cathode ray picture tubes to which a high-voltage having a portion of alternating voltage is supplied by a high-voltage generator through an EHT high-voltage terminal, in which method said alternating voltage is sampled on the connecting line between high-voltage generator and EHT high-voltage terminal, alternating voltage is amplified and inverted by an inverting amplifier having controllable-gain and the amplified inverted alternating voltage is supplied to at least one external electrode provided in close vicinity of the picture tube, wherein the gain of the alternating voltage is adjustable to the external electrode which is used for the cathode ray picture tube.

2. A device for compensating the electrical alternating field at the face of cathode ray picture tubes, to which a high-voltage having a portion of alternating voltage is supplied by a high-voltage generator via an EHT high-voltage terminal, in particular for performing the method of claim 1, comprising an inverting amplifier circuit (3) for alternating voltage having an input for such alternating voltage which is taken from a connecting line (5) between high-voltage generator (2) and EHT high-voltage terminal (10) and having controllable gain wherein in close vicinity of the picture tube (1) at least one external electrode (12, 13, 14) is provided to which the inverted alternating voltage with adjusted gain is supplied.

3. The device of claim 2, characterized in that said external electrode(s) (12, 13, 14) is/are arranged outside the face (11) of said picture tube (1).

4. The device of claim 2 or 3, characterized in that said external electrode(s) (12, 13, 14) at least partially surround(s) the face (11) of said picture tube (1).

5. The device of any of claims 2 to 4, characterized in that at least one of said external electrodes is a ring electrode (12) arranged outside the face (11) of said picture tube (1).

6. The device of any of claims 2 to 4, characterized in that at least one of said external electrodes is a framing strip (13) surrounding said picture tube (1).

7. The device of any of claims 2 to 4, characterized in that at least one of said external electrodes is the aquadag zone (14) of said picture tube (1).

8. The device of any of the preceding claims, characterized in that a metal sleeve (6), in particular a copper sleeve, which at least partially surrounds said connecting line (5) between high-voltage generator (2) and EHT high-voltage terminal (10), is provided for sampling or taking off the alternating voltage therefrom.

9. The device of any of the preceding claims, characterized in that a low pass filter (8) is arranged in said connecting line (5) between high-voltage generator (2) and the EHT high-voltage terminal (10), the output thereof being connected to the input of said inverting amplifier circuit (3) through a capacity (4), wherein an output of said inverting amplifier circuit (3) is fed back to the output of said low pass filter (8).

## Revendications

1. Méthode pour compenser le champ alternant électrique sur le front de tubes images à rayons cathodiques, auquels une haute voltage comprenant une fraction de tension alternative est alimentée d'une génératrice à haute voltage par un raccord EHT de haute tension, la tension alternative étant lise sur la ligne de connexion entre la génératrice à haute tension et le raccord EHT de haute tension, la tension alternative étant amplifiée et invertie par un amplificateur avec intensification réglable et la tension amplifiée invertie étant alimentée à au moins une électrode externe prévue en environs directs de la tube image, l'intensification de la tension alternative étant ajustable à l'électrode externe utilisée pour la tube image à rayons cathodiques.

2. Appareil pour compenser le champ alternant électrique sur le front de tubes images à rayons cathodiques auquels une haute voltage comprenant une fraction de tension alternative est alimentée d'une génératrice à haute tension par un raccord EHT de haute tension, particulièrement pour réaliser la méthode selon la revendication 1, comprenant un montage amplificateur invertant (3) pour tension alternative avec une entrée pour la tension alternative prise de la ligne de connexion (5) entre la génératrice à haute tension (2) et le raccord EHT de haute tension (1) et avec une intensification réglable, au moins une électrode externe (12, 13, 14), à laquelle la tension alternative avec intensification ajustée est mise, étant prévue en environs directs de la tube image (1).

3. Appareil selon la revendication 2, caractérisé en ce que ladite/lesdites électrode(s) externe(s) (12, 13, 14) est/sont aménagée(s) hors du front (11) de la tube image (1).

4. Appareil selon la revendication 2 ou la revendication 3, caractérisé en ce que ladite/lesdites électrode(s) externe(s) (12, 13, 14) entoure(nt) le front (11) de la tube image (1) au moins partiellement.

5. Appareil selon l'une des revendications 2 à 4, caractérisé en ce que au moins une des électrodes externes est une électrode annulaire (12) aménagée hors du front (11) de la tube image (1).

6. Appareil selon l'une des revendications 2 à 4, caractérisé en ce que au moins une des électrodes externes est une bande bordure (13) entourant la tube image (1).

7. Appareil selon l'une des revendications 2 à 4, caractérisé en ce que au moins une des électrodes externes est la portion aquadag (14) de la tube image (1).

8. Appareil selon l'une des revendications précédantes, caractérisé en ce qu'un manchon métallique (6), particulièrement un manchon en cuivre, au moins partiellement entourant la ligne de connexion (5) entre la génératrice à haute tension (2) et le raccord EHT de haute tension (10), est prévu pour lire ou prendre, respectivement, la tension alternative.

9. Appareil selon l'une des revendications précédantes, caractérisé en ce que, dans la ligne de connexion (5) entre la génératrice à haute tension (2) et le raccord EHT de haute tension (10), un filtre passe-bas (8) est aménagé, la sortie duquel est raccordée à l'entrée du montage amplificateur invertant (3) par une capacité (4), une sortie du montage amplificateur invertant (3) étant remise à la sortie du filtre passe-bas (8).
